# EUROPÄISCHE PATENTANMELDUNG

(11) **EP 2 591 701 A1**
(43) Veröffentlichungstag der Anmeldung: **15.05.2013**
(21) Anmeldenummer: 12191777.7
(22) Anmeldetag: 08.11.2012
(51) Int. Cl.: A47B 88/04

(54) **Auszug für Möbel**

(30) Priorität: 09.11.2011 DE 202011107700 U
(71) Anmelder: Bulthaup GmbH & Co. KG, 84155 Bodenkirchen (DE)
(72) Erfinder: Die Erfindernennung liegt noch nicht vor
(74) Vertreter: Klunker . Schmitt-Nilson . Hirsch

(57) **Zusammenfassung**

Ein Auszug (1), insbesondere Schublade, für ein Möbelstück (10), insbesondere für ein Küchenmöbel, umfasst mehrere Auszugsschienen (2, 3, 4, 5), welche dazu eingerichtet und ausgebildet sind, mit Führungsschienen (12, 13, 14, 15) eines Korpus eines Möbelstücks (10) zusammenzuwirken, um mit den Führungsschienen (12, 13, 14, 15) Auszugsführungen (22, 23, 24, 25) zu bilden. Dabei ist eine erste Auszugsschiene (2) im Bereich einer ersten Seite (6) des Auszugs (1) und eine zweite Auszugsschiene (3) im Bereich einer der ersten Seite (6) gegenüberliegenden zweiten Seite (7) des Auszugs (1) angeordnet. Des Weiteren ist zumindest eine weitere Auszugsschiene (4, 5) zwischen der ersten Auszugsschiene (2) und der zweiten Auszugsschiene (3) vorgesehen.

## Beschreibung

Die Erfindung betrifft einen Auszug, insbesondere eine Schublade, für ein Möbelstück, insbesondere für ein Küchenmöbel, sowie ein Möbelstück mit einem solchen Auszug, insbesondere ein Küchenmöbel.

Auszüge für Möbelstücke werden mittels Auszugsführungen geführt und getragen, um aus dem Korpus des Möbelstücks ausgezogen und in diesen eingeschoben werden zu können. Dazu sind an dem Auszug Auszugsschienen und an dem Korpus des Möbelstücks entsprechende Führungsschienen angeordnet, welche zusammen die Auszugsführungen bilden. Es ist jeweils eine Auszugsführung in den seitlichen Bereichen des Auszugs vorgesehen, also eine Auszugsführung an der linken Seite des Auszugs und eine Auszugsführung an der rechten Seite des Auszugs.

Der Auszug wird dabei durch Hebelkräfte gehalten. Während sich der Auszug im geschlossenen Zustand im Wesentlichen gleichmäßig mittels seiner Auszugsschienen auf den Führungsschienen des Möbelkorpus abstützt, wirkt im ausgezogenen Zustand des Auszugs eine Kraft von der Auszugsschiene auf das vordere Ende der Führungsschiene senkrecht nach unten und eine entsprechende Gegenkraft von dem hinteren Ende der Auszugsschiene auf die Führungsschienen senkrecht nach oben. Die daraus resultierenden Drehmomente mit unterschiedlichen Vorzeichen heben sich gegenseitig auf. Dieses Prinzip gilt im Grundsatz für alle Auszugsführungen, einschließlich solchen mit Rollen und/oder Teleskopschienen. Im Falle von Rollen-Auszugsführungen werden die Kräfte von Rollen übertragen, die gleichzeitig Laufrollen für den Auszug bilden. Im Falle von Teleskopschienen wirken die Kräfte nicht nur an zwei Punkten, sondern jeweils zwischen aneinander grenzenden Teleskopschienen, also von Teleskopschiene zu Teleskopschiene und von der letzten Teleskopschiene auf den Möbelkorpus.

Insbesondere bei sehr breiten Auszügen oder schwer beladenen Auszügen ergibt sich dabei die Problematik, dass diese beim Ausziehen absinken, insbesondere nach vorne kippen, können. Außerdem können sich die Auszüge auch im geschlossenen Zustand senken oder durchhängen. Insbesondere können Auszüge bei ungleichmäßiger Beladung, mit relativ geringer Tiefe und/oder mit einer hohen, schweren Front im geschlossenen Zustand zum Kippen neigen, so dass die Front ungleichmäßig am Korpus des Möbelstücks anliegt und sich aufgrund der dadurch entstehenden ungleichmäßigen Fugen ein gestörtes optisches Erscheinungsbild des Möbelstücks ergibt. Diese Kippneigung resultiert aus einem gewissen Spiel in den Auszugsführungen. Zwar ist es bekannt, aus Stabilitätsgründen mehrere Auszugsführungen übereinander anzuordnen. Dadurch wird allerdings das seitliche Beladen der Auszüge beschränkt. Breite Auszüge können außerdem schwieriger zu bedienen sein, da diese Auszüge leicht verkanten können. Insbesondere bei schwer beladenen Auszügen sind beim Ausziehen und Einschieben relativ hohe Kräfte erforderlich.

Aufgabe der vorliegenden Erfindung ist es daher, einen Auszug für ein Möbelstück bereitzustellen, der die oben genannten Nachteile reduziert oder vermeidet, insbesondere die Auszugsführung für breite und/oder schwere Auszüge zu verbessern.

Diese Aufgabe wird durch einen Auszug für ein Möbelstück, insbesondere eine Schublade, insbesondere für ein Küchenmöbel, mit den Merkmalen gemäß dem Hauptanspruch, sowie durch ein diesen Auszug umfassendes Möbelstück gelöst. Weiterbildungen und vorteilhafte Ausgestaltungen sind in den davon abhängigen Ansprüchen angegeben.

Erfindungsgemäß umfasst der Auszug zumindest eine, vorzugsweise mindestens zwei, weitere Auszugsschienen, welche zwischen den beiden in den Seitenbereichen angeordneten Auszugsschienen angeordnet sind. Durch das Vorsehen einer oder mehrerer weiterer Auszugsschienen zwischen der Auszugsschiene im linken Seitenbereich des Auszugs und der Auszugsschiene im rechten Seitenbereich des Auszugs kann insbesondere das Verhalten von breiten und/oder schweren Auszügen beim Ausziehen und Einschieben verbessert werden.

Aufgrund der Unterstützung des Auszugs durch die eine oder die mehreren weiteren Auszugsschienen kann eine hohe Tragkraft bzw. Zuladung des Auszugs erreicht werden, da das Gewicht des Auszugs auch auf die weiteren Auszugsschienen verteilt wird. Alle Auszugsschienen, d.h. sowohl die Auszugsschienen in den Seitenbereichen des Auszugs als auch die eine oder mehreren weiteren Auszugsschienen, sind eingerichtet, den Auszugs in vertikaler Richtung abzustützen. Mit anderen Worten, die Last des Auszugs wird auf alle Auszugsschienen im Wesentlichen gleichmäßig verteilt. Der Auszug senkt sich im ausgezogenen Zustand wenig ab und hängt auch im geschlossenen Zustand nicht durch, was ansonsten insbesondere durch eine ungleichmäßige Beladung des Auszugs auftreten könnte. Insbesondere wird auch das eingangs beschriebene Kippen des Auszugs im geschlossenen Zustand, wodurch ein gestörtes Fugenbild der Front des Möbelstücks entstehen würde, reduziert oder vermieden, da die Last des Auszugs auch auf die eine oder die mehreren weiteren Auszugsschienen verteilt wird. Insbesondere bei relativ breiten Auszügen und Auszügen mit geringer Tiefe kann die Breitenstabilität des Auszugs bei der Bewegung verbessert werden, da beispielsweise ein Schlingern und dadurch die Gefahr des Verkantens verringert wird. Des Weiteren kann der Bedienungskomfort des Auszugs erhöht werden, da aufgrund der zusätzlichen Auszugsführungen geringere Auszugs- und Einschubkräfte notwendig sind, insbesondere aufgrund der verringerten Gefahr des Verkantens. Auf diese Weise kann auch ein verbessertes Auslöseverhalten bei der sogenannten Touchbedienung, bei der beispielsweise das Öffnen des Auszugs durch Antippen des Auszugs ausgelöst wird, erreicht werden. Durch die zusätzliche Führung kann ebenfalls die Dauerhaltbarkeit des Auszugs erhöht werden.

Diese positiven Effekte ergeben sich auch bei breiten Auszügen mit hohen Fronten, vor allem auch wenn diese Auszüge eine relativ geringe Tiefe aufweisen. Insbesondere können auch sehr breite Auszüge, beispielsweise mit einer Breite von 1000 mm oder über 1200 mm, realisiert werden. Auch bei Auszügen mit einem Breite-Tiefe-Verhältnis von 2:1 oder mehr, d.h. beispielsweise Auszüge mit einer Breite von 600 mm und einer Tiefe von 300 mm oder einer Breite von 1200 mm und einer Tiefe von 600 mm oder 300 mm sind die weiteren Auszugsschienen vorteilhaft. Auch hohe Frontgewichte, d.h. relativ schwere Fronten, können durch die zusätzlichen Auszugsführungen besser getragen werden.

Die zumindest eine, vorzugsweise mindestens zwei weiteren Auszugsschienen sind vorteilhafterweise am Boden des Auszugs, d.h. auf der Unterseite des Auszugs, angeordnet. Auf diese Weise kann der Auszug mittels Führungsschienen, die am Boden des Korpus eines Möbelstücks vorgesehen sind, abgestützt werden. So wird insbesondere auch ein Durchhängen des Bodens reduziert oder vermieden. Ferner sind die Auszugsschienen, wenn diese am Boden des Auszugs angeordnet sind, im ausgezogenen Zustand nicht sichtbar und stören daher anders als seitliche Auszugsschienen das optische Erscheinungsbild nicht und beeinträchtigen außerdem die Beladung des Auszugs nicht.

Die weiteren Auszugsschienen können jeweils benachbart zu einer der beiden seitlichen Auszugsschienen sein. Auf diese Weise kann die Unterstützung der beiden seitlichen Auszugsschienen durch die jeweils benachbarte weitere Auszugsschiene verbessert werden. Benachbart bedeutet insbesondere, dass der Abstand der weiteren Auszugsschiene zu der jeweiligen nächstliegenden seitlichen Auszugsschiene relativ zur Breite des Auszugs gering ist, insbesondere geringer als der Abstand zu der gegenüberliegenden seitlichen Auszugsschiene.

Die weiteren Auszugsschienen können auch über die Breite des Auszugs gleichmäßig verteilt sein. Insbesondere können die Auszugsschienen symmetrisch relativ zu der Breite des Auszugs angeordnet sein. Beispielsweise kann im Falle nur einer weiteren Auszugsschiene diese im Wesentlichen in der Mitte des Auszugs zwischen den beiden äußeren Auszugsschienen angeordnet sein. Falls zwei weitere Auszugsschienen vorgesehen sind, können diese im Wesentlichen jeweils bei einem Drittel der Breite vom Rand aus angeordnet sein.

Die beiden Auszugsschienen, welche in den Seitenbereichen des Auszugs angeordnet sind, können insbesondere an den gegenüberliegenden Seitenwänden des Auszugs, also außen an der linken Seitenwand und an der rechten Seitenwand, angeordnet sein. Die beiden seitlichen Auszugsschienen können bevorzugt aber auch am Boden des Auszugs, insbesondere entlang des linken und rechten Randes des Bodens angeordnet sein, also auf der Unterseite des Auszugs. Somit können alle Auszugsschienen am Boden des Auszugs angeordnet sein. Dadurch wird eine gute Lastverteilung auf alle Auszugsschienen erreicht. Gleichzeitig sind die Auszugsschienen dann nicht sichtbar und stören nicht bei der Beladung des Auszugs.

Die Auszugsschienen, d.h. die beiden seitlichen Auszugsschienen und/oder die eine, zwei oder mehreren zwischen den beiden seitlichen Auszugsschienen angeordneten weiteren Auszugsschienen, können insbesondere Teleskopschienen oder Rollenführungen umfassen. Die Auszugsschienen können mit üblichen Befestigungsmitteln an dem Auszug befestigt sein. Sie sind jedoch gegenüber üblichen Auszugsschienen insoweit modifiziert, dass sie an einer Unterseite des Auszugs befestigbar sind anstatt an einer Seitenwand. Beispielsweise sind C-förmige Schienen, welche bevorzugt sind, nicht über ihren senkrechten Schenkel sondern über ihren oberen waagerechten Schenkel mit dem Auszug gekoppelt. Es können jedoch auch andersartige Auszugsschienen eingesetzt werden.

Der Auszug kann in einem Möbelstück, insbesondere einem Küchenmöbel, enthalten sein. Dabei sind an dem Korpus des Möbelstücks entsprechende Führungsschienen angeordnet, in oder auf denen die Auszugsschienen verlagerbar aufgenommen werden können, um so entsprechende Auszugsführungen zu bilden. Dabei ist es vorteilhaft, wenn der Korpus, in dem der Auszug aufgenommen werden soll, eine Bodenplatte und/oder einen Zwischenboden umfasst, auf der bzw. dem die Führungsschienen angeordnet sind, die mit den entsprechenden Auszugsschienen am Boden des Auszugs zusammenwirken sollen. Das Gewicht des Auszugs wird dabei vorteilhaft von allen Auszugsführungen getragen.

Im Folgenden wird die Erfindung beispielhaft anhand der begleitenden schematischen Zeichnungen beschrieben. Darin zeigen:
Fig. 1 eine Ansicht eines Möbelstücks mit Auszug von vorne (ohne Front),
Fig. 2 eine Ansicht eines Möbelstücks mit Auszug von der Seite (ohne Seitenwand),
Fig. 3 eine Ansicht des Auszugs aus Fig. 1 von schräg unten und
Fig. 4 eine Ansicht eines weiteren Ausführungsbeispiels eines Auszugs von schräg unten.

Fig. 1 zeigt schematisch die Vorderansicht eines ersten Ausführungsbeispiels eines Möbelstücks 10 mit einem Auszug 1. Insbesondere handelt es sich um eine Schublade in einem Küchenmöbel. Der Auszug 1 weist einen Boden 8 und zwei Seitenwände 6, 7 auf, welche auch als seitliche Zargen bezeichnet werden. Der Korpus des Möbelstücks 10 weist einen Boden 18 und zwei Seitenwände 16, 17 auf. Der Boden 18 könnte in alternativer Ausgestaltung dieses und der folgenden Ausführungsbeispiele auch ein Zwischenboden des Möbelstücks 10 sein.

Der Auszug 1 weist im Bereich der linken Seite, d.h. nahe der Seitenwand 6, eine erste Auszugsschiene 2 auf, welche in oder auf einer Führungsschiene 12 verlagerbar aufgenommen ist. Die Auszugsschiene 2 ist am Boden 8 des Auszugs 1 befestigt, während die Führungsschiene 12 am Korpus des Möbelstücks 10, insbesondere an dessen Boden 18 und aus Stabilitätsgründen zusätzlich an dessen linker Seitenwand 16 befestigt ist. Die Auszugsschiene 2 bildet zusammen mit der Führungsschiene 12 eine erste Auszugsführung 22.

Ebenso ist im Bereich der rechten Seite des Auszugs 1 in der Nähe der Seitenwand 7 am Boden 8 des Auszugs 1 eine Auszugsschiene 3 angeordnet. Diese wirkt mit einer Führungsschiene 13 zusammen, welche am Boden 18 und der Seitenwand 17 des Korpus des Möbelstücks 10 befestigt ist. Die Auszugsschiene 3 und die Führungsschiene 13 bilden eine zweite Auszugsführung 23.

Der Auszug 1 des Möbelstücks 10 weist des Weiteren zwei Auszugsschienen 4, 5 auf, die zwischen den zwei seitlichen Auszugsschienen 2, 3 angeordnet sind. Die weiteren Auszugsschienen 4, 5 sind ebenfalls am Boden 8 des Auszugs 1 angeordnet, in diesem Ausführungsbeispiel jeweils benachbart zu einer der seitlichen Auszugsschienen 2, 3. Die weiteren Auszugsschienen 4, 5 können aber ebenso zwischen den zwei seitlichen Auszugsschienen 2, 3 über die Breite des Auszugs 1 gleichmäßig verteilt sein.

Am Korpusboden 18 sind dementsprechend zwei weitere Führungsschienen 14, 15 angeordnet. Dabei ist die weitere Auszugsschiene 4 verlagerbar in der weiteren Führungsschiene 14 aufgenommen, während die weitere Auszugsschiene 5 in der weiteren Führungsschiene 15 verlagerbar aufgenommen ist. Die Auszugsschiene 4 und die Führungsschiene 14 bzw. die Auszugsschiene 5 und die Führungsschiene 15 bilden zusammen jeweils eine weitere Auszugsführung 24, 25. Damit weist der Auszug in dem vorliegenden Ausführungsbeispiel insgesamt vier Auszugsführungen 22, 23, 24, 25 auf. Alle vier Auszugsführungen 22, 23, 24, 25 dienen der vertikalen Abstützung des Auszugs 1, d.h. sie tragen das Gewicht des Auszugs 1, wobei das Gewicht des Auszugs 1 gleichmäßig auf alle vier Auszugsführungen 22, 23, 24, 25 verteilt ist. So wird eine stabile Führung des Auszugs 1 während des Ausziehens aus dem bzw. Einschiebens in den Korpus des Möbelstücks 10 erreicht, so dass insbesondere ein Schlingern und dadurch ein Verkanten des Auszugs beim Ausziehen bzw. Einschieben verringert oder verhindert werden kann. Außerdem werden die eingangs beschriebenen Vorteile erreicht. Insbesondere weist der Auszug 1 eine hohe Tragkraft auf, senkt sich beim Ausziehen wenig ab und weist aufgrund der zusätzlichen Führung durch die Auszugsführungen 24 und 25 einen erhöhten Bedienungskomfort durch reduzierte Auszugs- und Einschubkräfte im Vergleich zu herkömmlichen Auszügen auf. Dadurch, dass alle Auszugsführungen unter dem Auszug angeordnet sind, ist der Platz zum seitlichen Beladen des Auszugs maximal, sofern die Seitenwand als offene Wand ausgeführt ist, wie es z.B. bei sogenannten Apothekerschränken üblich ist.

In Fig. 2 ist ein zweites Ausführungsbeispiel eines Möbelstücks 10 mit einem Auszug 1 dargestellt, hier als Seitenansicht im Schnitt. Der Auszug 1 in diesem Ausführungsbeispiel weist eine Front 9 mit einem Griff 11 auf, wobei die Front 9 im Vergleich zu den Seitenwänden des Auszugs 1 deutlich höher ist. Der Auszug 1 wird mittels der Auszugsführungen 22 auf dem Boden 18 des Korpus des Möbelstücks 10 geführt und gehalten. Der Auszug 1 in diesem Ausführungsbeispiel weist wie der Auszug 1 aus dem Ausführungsbeispiel aus Fig. 1 vier Auszugsführungen 22, 23, 24, 25 auf, von denen in dieser Seitenansicht lediglich die linke seitliche Auszugsführung 22 dargestellt ist. Aufgrund der zwei weiteren Auszugsführungen 24, 25 zwischen den beiden seitlichen Auszugsführungen 22, 23 kann auch im ausgezogenen Zustand des Auszugs 1 das relativ hohe Gewicht der hohen Front 9 getragen werden, wobei sich der Auszug 1 nicht oder nur geringfügig absenkt. Auch im geschlossenen Zustand kippt der Auszug nicht oder nur geringfügig, da das Gewicht der Front 9 auf die Auszugsführungen 22, 23, 24, 25 verteilt wird.

Der Auszug 1 aus dem in Fig. 1 dargestellten Ausführungsbeispiel ist in Fig. 3 in einer Ansicht von schräg unten dargestellt. Außer den zwei seitlichen Auszugsführungen 2, 3 links und rechts im Bereich der Seitenwände 6, 7 sind am Boden 8 des Auszugs 1 die zwei weiteren Auszugsschienen 4, 5 deutlich zu sehen.

In Fig. 4 ist ein drittes Ausführungsbeispiel des Auszugs 1 dargestellt. Der Auszug 1 weist wieder zwei weitere Auszugsschienen 4, 5 auf, welche zwischen den zwei seitlichen Auszugsschienen 2, 3 angeordnet sind. Im Unterschied zu dem in Fig. 3 dargestellten Ausführungsbeispiel sind die seitlichen Auszugsschienen 2, 3 in diesem Ausführungsbeispiel an den Seitenwänden 6, 7 angeordnet (zu sehen ist lediglich die Seitenwand 7 mit der Auszugsschiene 3).

Es versteht sich, dass der Auszug eine beliebige Anzahl und Anordnung von Auszugsschienen aufweisen kann. Insbesondere können auf jeder Seite am Boden und/oder an den Seitenwänden mehrere seitliche Auszugsschienen vorgesehen sein. Des Weiteren kann zwischen den seitlichen Auszugsschienen nur eine weitere Auszugsschiene oder es können mehr als zwei weitere Auszugsschienen, insbesondere drei oder vier weitere Auszugsschienen, angeordnet sein. Die Auszugsführungen, die in den Figuren nur schematisch angedeutet sind, können insbesondere Teleskopschienen und/oder Rollenführungen umfassen.

## Patentansprüche

1. Auszug (1), insbesondere Schublade, für ein Möbelstück (10), insbesondere für ein Küchenmöbel, umfassend mehrere Auszugsschienen (2, 3, 4, 5), welche dazu eingerichtet und ausgebildet sind, mit Führungsschienen (12, 13, 14, 15) eines Korpus eines Möbelstücks (10) zusammenzuwirken, um mit den Führungsschienen (12, 13, 14, 15) Auszugsführungen (22, 23, 24, 25) zu bilden, wobei
eine erste Auszugsschiene (2) im Bereich einer ersten Seite (6) des Auszugs (1) angeordnet ist und
eine zweite Auszugsschiene (3) im Bereich einer der ersten Seite (6) gegenüberliegenden zweiten Seite (7) des Auszugs (1) angeordnet ist,
**dadurch gekennzeichnet, dass** zumindest eine weitere Auszugsschiene (4, 5) zwischen der ersten Auszugsschiene (2) und der zweiten Auszugsschiene (3) angeordnet ist.

2. Auszug nach Anspruch 1, wobei der Auszug (1) zumindest zwei weitere Auszugsschienen (4, 5) aufweist, welche zwischen der ersten Auszugsschiene (2) und der zweiten Auszugsschiene (3) angeordnet sind.

3. Auszug nach Anspruch 1 oder 2, wobei die weiteren Auszugsschienen (4, 5) an einem Boden (8) des Auszugs (1) angeordnet sind.

4. Auszug nach einem der Ansprüche 1 bis 3, wobei jeweils eine der weiteren Auszugsschienen (4, 5) benachbart zu der ersten Auszugsschiene (2) und der zweiten Auszugsschiene (3) angeordnet ist.

5. Auszug nach einem der Ansprüche 1 bis 4, wobei die weiteren Auszugsschienen (4, 5) über eine Breite des Auszugs (1) gleichmäßig verteilt sind.

6. Auszug nach einem der Ansprüche 1 bis 5, wobei die erste Auszugsschiene (2) und die zweite Auszugsschiene (3) an einem Boden (8) des Auszugs (1) angeordnet sind.

7. Auszug nach einem der Ansprüche 1 bis 6, wobei die Auszugsschienen (2, 3, 4, 5) Teleskopschienen und/oder Rollenführungen umfassen.

8. Auszug nach einem der Ansprüche 1 bis 7, wobei die Breite des Auszugs mindestens 1000 mm, insbesondere mindestens 1200 mm, beträgt.

9. Auszug nach einem der Ansprüche 1 bis 8, wobei das Verhältnis von Breite zu Tiefe des Auszugs mindestens 2:1 beträgt.

10. Möbelstück (10), insbesondere Küchenmöbel, umfassend einen Auszug (1) nach einem der Ansprüche 1 bis 9, wobei an einem Korpus des Möbelstücks (10) entsprechende Führungsschienen (12, 13, 14, 15) angeordnet sind, die mit den Auszugsschienen (2, 3, 4, 5) zusammenwirken, um mit den Auszugsschienen (2, 3, 4, 5) Auszugsführungen (22, 23, 24, 25) bilden.

11. Möbelstück nach Anspruch 10, wobei die Führungsschienen (12, 13, 14, 15) an einem Boden (18) des Korpus oder einem Zwischenboden des Möbelstücks (10) vorgesehen sind.
